# DEMANDE DE BREVET EUROPEEN

(11) **EP 0 509 896 A1**
(43) Date de publication de la demande: **21.10.1992**
(21) Numéro de dépôt: 92401033.3
(22) Date de dépôt: 14.04.1992
(51) Int. Cl.: A45D 40/00, A45C 13/00, B65D 55/02

(54) **Boîte d'emballage perdu destinée notamment à contenir une recharge de produit cosmétique**

(30) Priorité: 15.04.1991 FR 9104595
(71) Demandeur: SOCIETE INDUSTRIELLE ET COMMERCIALE DE MATIERES PLASTIQUES - SINCOPLAS, F-92270 Bois Colombes (FR)
(72) Inventeur: Olmi, Eugène, F-77650 Longueville (FR)
(74) Mandataire: Hasenrader, Hubert

(57) **Abrégé**

La présente invention concerne une boîte d'emballage perdu, caractérisée en ce qu'elle comprend :
un fond rigide (2),
un couvercle rigide (3) présentant sur son pourtour une paroi latérale (4) susceptible d'être bloquée et verrouillée sur ledit fond (2) par des moyens d'encliquetage (7a, 7b), et
un dispositif d'inviolabilité (10) coopérant avec au moins une partie desdits moyens d'encliquetage (7a) pour verrouiller ladite boîte (1), ledit dispositif d'inviolabilité (10) étant arrachable et étant disposé de manière à empêcher un blocage ultérieur dudit couvercle (3) sur ledit fond (2) après son arrachage.

## Description

La présente invention concerne une boîte d'emballage perdu destinée notamment à recevoir une recharge de produit cosmétique.

Les poudriers comportent en général au moins un compartiment destiné à recevoir une recharge de produit cosmétique. Ces poudriers sont quelquefois réalisés sous forme d'objets de valeur ou même de bijoux, et il est prévu des recharges pour remplacer le cake utilisé.

La recharge doit être présentée à la vente dans un emballage ayant une rigidité suffisante pour éviter sa brisure. De plus, par mesure d'hygiène, il est souhaitable que le produit présenté à la vente ne puisse être manipulé par les clients potentiels.

Le but de la présente invention est de présenter une boîte d'emballage qui soit suffisamment rigide pour assurer l'intégrité du contenant, et qui satisfasse les normes d'hygiène nécessaires pour ces produits.

En outre, compte tenu du produit contenu dans l'emballage, il est très souhaitable que ce dernier soit d'une présentation agréable rappelant celle de l'emballage initial tout en étant d'un coût de fabrication réduit puisqu'il est destiné à n'être utilisé qu'une seule fois.

Enfin, il est très préférable que la boîte d'emballage puisse être ouverte manuellement sans effort particulier et sans que cela nécessite de faire appel à un outil.

L'invention concerne essentiellement une boîte d'emballage pour recharge de produit cosmétique, mais il est manifeste que la boîte proposée peut servir à l'emballage de nombreux autres produits.

Le but est atteint selon l'invention par le fait que la boîte d'emballage perdu, est caractérisée en ce qu'elle comprend :
un fond rigide,
un couvercle rigide présentant sur son pourtour une paroi latérale munie de moyens d'encliquetage pour verrouiller ledit couvercle pour ledit fond lorsque ledit couvercle est en position fermée, et
des moyens d'inviolabilité comprenant une pièce d'inviolabilité solidaire dudit fond par une pluralité de pattes, lesdites pattes ayant une section droite permettant de les casser manuellement, au moins certains desdits moyens d'encliquetage coopérant avec ladite pièce d'inviolabilité, par quoi ledit couvercle ne peut être écarté dudit fond qu'après la séparation de ladite pièce d'inviolabilité dudit fond et ledit couvercle ne peut être refermé après la séparation de ladite pièce d'inviolabilité.

Grâce à cette disposition du dispositif d'inviolabilité, il est impossible de maintenir le couvercle sur le fond après son arrachage. Ceci empêche donc de remettre à la vente une recharge dont la boîte aurait été ouverte par malveillance ou par accident.

Avantageusement lesdits moyens d'inviolabilité comportent au moins une languette s'étendant vers l'extérieur de ladite boîte et reliée audit fond par une pluralité de pattes cassables par flexion de ladite languette. Lesdits moyens d'encliquetage comportent, d'une part, au moins un épaulement formé sur la paroi latérale dudit couvercle et, d'autre part, au moins une paroi de butée formée sur ladite languette et destinée à coopérer avec ledit épaulement pour verrouiller ledit couvercle sur ledit fond.

Avantageusement les moyens d'encliquetage comportent de plus, au moins une paroi de butée formée sur ledit fond et coopérant avec un épaulement formé sur la paroi latérale du couvercle.

De préférence, ladite boîte est de forme rectangulaire. ladite languette est disposée sur un côté de ladite boîte. la paroi de butée formée sur ledit fond est disposée sur ledit côté opposé à ladite languette et ledit fond présente sur sa face supérieure une rainure destinée à loger le bord inférieur de la paroi latérale dudit couvercle.

De préférence, ladite languette s'étend sur toutes la longueur du côté adjacent dudit fond.

Selon un autre mode de réalisation, lesdits moyens d'inviolabilité se présentent sous la forme d'une ceinture entourant ledit fond et reliée à ce dernier par une pluralité de pattes cassables. Les moyens d'encliquetage comportent, d'une part, des épaulements formés sur la paroi latérale dudit couvercle et s'étendant vers l'extérieur, et d'autre part, des parois de butée prévues sur ladite ceinture, s'étendant vers l'intérieur de ladite boîte et coopérant avec lesdits épaulements. Le bord inférieur de la paroi latérale du couvercle repose sur lesdites pattes, lesdites pattes étant cassées en appliquant une force prédéterminée sur ledit couvercle.

De préférence, ledit fond et ledit couvercle sont réalisés par moulage d'une matière plastique. Le couvercle est avantageusement réalisé en une matière plastique transparente.

D'autres avantages et caractéristiques ressortiront à la lecture de la description suivante faite à titre d'exemple et en référence aux dessins annexés dans lesquels :
la figure 1 montre en perspective une boîte d'emballage selon l'invention,
la figure 2 représente une vue de dessus du fond de la boîte de la figure 1,
la figure 3 est une coupe longitudinale de la boîte de la figure 1,
la figure 4 est une coupe transversale de la boîte de la figure 1,
la figure 5 est une coupe à plus grande échelle des moyens d'encliquetage au voisinage du dispositif d'inviolabilité de la boîte de la figure 1,
la figure 6 est une coupe à plus grande échelle des moyens d'encliquetage du côté opposé au dispositif d'inviolabilité de la boîte de la figure 1,
la figure 7 représente un deuxième mode de réalisation de la boîte d'emballage selon l'invention.

Les figures 1 à 6 montrent un premier mode de réalisation d'une boîte d'emballage 1 de forme parallélépipédique comportant un fond 2 rigide et un couvercle 3 également rigide qui présente sur son pourtour une paroi latérale 4 dont le bord inférieur 5 repose sur la face supérieure du fond 2, celui-ci présentant sur son pourtour un bourrelet 6 protégeant le bord inférieur 5 de la paroi latérale 4. Le bourrelet 6 est destiné à empêcher le couvercle 3 de se déplacer latéralement sur le fond 2.

Le couvercle 3 est maintenu sur le fond 2 à l'aide de moyens d'encliquetage 7a et 7b prévus sur les extrémités opposés 8 et 9 de la boîte d'emballage 1.

Par mesure de clarté nous appelerons l'extrémité 8 la face avant de la boîte 1 et l'extrémité 9 la face arrière de la boîte 1.

Comme on le voit sur le dessin, la boîte 1 présente de plus sur sa face avant 8 une languette 10 qui prolonge le fond 2 vers l'extrémité de la boîte 1 au-delà de la paroi latérale avant 4a du couvercle 3, et qui s'étend sur toute la largeur de la boîte 1.

La languette 10 est reliée au fond 2 par une pluralité de pattes 11 qui se cassent lorsqu'on exerce une force F sur la face supérieure de la languette 10.

De préférence, il est prévu une fente 12 entre le fond 2 et la portion du bourrelet 6 qui est intégrée à la languette 10, et les pattes 11 se trouvent dans le prolongement des côtés latéraux du fond 2, mais il est également possible de prévoir des pattes complémentaires entre les pattes latérales 11.

Le fond 2 présente au voisinage de son pourtour une rainure 13 ouverte vers le haut et destinée à recevoir le bord inférieur 5 du couvercle 3. Cette rainure 13 est délimitée, d'une part, par le bourrelet 6 entourant la paroi latérale 4 et, d'autre part, par une nervure intérieure 14.

Comme on le voit sur les figures 5 et 6, les bords des parois avant 4a et arrière 4b du couvercle présentent respectivement des surépaisseurs formant des épaulements 15a, 15b dirigés vers l'extérieur et destinés à coopérer respectivement avec des parois de butée 16a et 16b formées sur le bourrelet 6. La paroi de butée avant 16a est prévue sur la languette 10 et la paroi de butée arrière 16b est prévue sur la portion du bourrelet 6 voisine de la paroi arrière 4b.

Il faut noter que sur la figure 6 on voit qu'il est également prévu une fente 12 près de la face arrière 9 entre le bourrelet 6 et la nervure interne 14, dans le but de simplifier la réalisation du fond 2 par moulage.

Le fond 2 et le couvercle 3 sont réalisés de préférence par moulage d'un matériau plastique à la fois résistant et également cassant pour permettre la rupture des pattes 11 par une simple pression manuelle sur la languette 10.

Le matériau utilisé est, par exemple, du polystyrène. De préférence, le couvercle 3 est transparent.

Comme on le voit sur la figure 5 le bord du couvercle 3 présente au droit de l'épaulement 15a, une surface inclinée 17 sur sa face inférieure. La fermeture de la boîte 1 se fait en introduisant l'épaulement arrière 15b du couvercle 3 dans la cavité ménagée par la paroi de butée 16b dans le bourrelet 6 de la face arrière 9 et en faisant pivoter le couvercle 3 par rapport au fond 2 autour de la paroi de butée 16b. La surface inclinée 17 coopère avec la paroi de butée 16a de la languette 10 pour permettre l'encliquetage du couvercle 3 sur le fond 2. Le couvercle 3 est alors bloqué et verrouillé sur le fond 2.

Pour ouvrir la boîte, il faut exercer une pression F sur la languette 10 pour casser les pattes 11. La languette 10 joue le rôle d'une pièce d'inviolabilité. La languette 10 peut être aisément saisie ce qui permet de casser les pattes 11 sans effort important. On comprend aisément qu'après avoir arraché la languette 10, le couvercle 3 ne soit plus bloqué sur le fond 2. Il est donc impossible de refermer la boîte à nouveau.

On remarque également sur la figure 2 que le fond 2 présente des perçages 18 destinés à faciliter la sortie du produit renfermé dans la boîte 1 et des nervures complémentaires 19 destinées à caler le produit sur le fond 2 et s'étendant vers le fond de la boîte 1 à partir de la nervure intérieure 14.

On voit aussi que les éléments d'encliquetage sont masqués par le bourrelet 6, ce qui confère à la boîte un aspect agréable, conforme à la nature du produit emballé.

La figure 7 montre, en coupe verticale, un deuxième mode de réalisation de la boîte 1 comportant un fond 2 et un couvercle 3. Dans ce deuxième mode de réalisation, la boîte peut être de forme circulaire ou polygonale. Le fond 2 présente sur son pourtour une ceinture ou un bourrelet 6 relié à la partie centrale du fond 2 par une pluralité de pattes cassables 11 disposées de telle manière que le bord inférieur 5 du couvercle 3 repose sur lesdites pattes 11. Le fond 2 présente sur son pourtour une rainure 13 délimitée par le bourrelet 6 et une nervure intérieure 14. Les pattes cassables 11 sont disposées au fond de la rainure 13. Le bourrelet 6 présente un épaulement 16 dirigé vers l'intérieur de la boîte 1 et une jupe 18 s'étendant sous les pattes 11. Le couvercle 3 comporte des portions de parois de butée 15 destinées à coopérer avec l'épaulement 16 et s'étendant vers l'extérieur sous le bord inférieur 5 du couvercle 3. Lesdites portions de parois de butée 15, de forme tronconique s'amincissant vers le bas, sont disposées entre les pattes 11.

Dans ce mode de réalisation, la fermeture de la boîte se fait en disposant le couvercle 3 sur le fond 2 et en exerçant une pression sur la face supérieure du couvercle 3. Les portions de parois de butée 15 coopèrent avec le bourrelet 6 pour permettre l'encliquetage du couvercle 3 sur le fond 2. Pour ouvrir la boîte 1 il est nécessaire de briser les pattes 11 joignant le bourrelet 6 à la partie centrale du fond 2. Ceci se fait en exerçant une pression supplémentaire sur le couvercle 3. le bourrelet 6 se désolidarise alors de la partie centrale du fond 2. Dans ce cas encore l'ouverture de la boîte peut être obtenue sans que cela nécessite un effort physique particulier à son utilisateur. on comprend également qu'après la désolidarisation du bourrelet 6, il est impossible de fixer à nouveau le couvercle 3 sur le fond 2.

## Revendications

1. Boîte d'emballage perdu, notamment pour recharge de produits cosmétiques, caractérisée en ce qu'elle comprend :
un fond rigide (2),
un couvercle rigide (3) présentant sur son pourtour une paroi latérale (4) munie de moyens d'encliquetage pour verrouiller ledit couvercle pour ledit fond lorsque ledit couvercle est en position fermée, et
des moyens d'inviolabilité comprenant une pièce d'inviolabilité (10, 18) solidaire dudit fond par une pluralité de pattes(11) , lesdites pattes ayant une section droite permettant de les casser manuellement, au moins certains desdits moyens d'encliquetage coopérant avec ladite pièce d'inviolabilité, par quoi ledit couvercle ne peut être écarté dudit fond qu'après la séparation de ladite pièce d'inviolabilité dudit fond et ledit couvercle ne peut être refermé après la séparation de ladite pièce d'inviolabilité.

2. Boîte selon la revendication 1, caractérisée en ce que la pièce d'inviolabilité comporte au moins une languette (10) s'étendant vers l'extérieure de ladite boite (1) et reliée audit fond (2) par lesdites pattes cassables (11) par flexion de ladite languette(10),
en ce que lesdits moyens d'encliquetage comportent, d'une part, au moins un épaulement (15a) formé par la paroi latérale (4a) dudit couvercle (3) et, d'autre part, au moins une paroi de butée (16a) formée sur ladite languette (10) et destinée à coopérer avec ledit épaulement (15a) pour verrouiller ledit couvercle (3) sur ledit fond (2).

3. Boîte selon la revendication 2, caractérisée en ce que les moyens d'encliquetage comportent de plus, au moins une paroi de butée (16b) formée sur ledit fond (2) et coopérant avec un épaulement (15b) formé sur la paroi latérale (4b) du couvercle (3).

4. Boîte selon la revendication 3, caractérisée en ce que ladite boite (1) est de forme rectangulaire,
en ce que ladite languette (10) est disposée sur un côté de ladite boite (1),
en ce que la paroi de butée (16b) formée sur ledit fond (2) est disposée sur le côté (9) opposé à ladite languette (10) et,
en ce que ledit fond (3) présente sur sa face supérieure une rainure (13) destinée à loger le bord inférieur (5) de la paroi latérale (4) dudit couvercle (3).

5. Boîte selon la revendication 4, caractérisée en ce que ladite languette (10) s'étend sur toute la longueur du côté adjacent (8) dudit fond.

6. Boîte selon la revendication 1, caractérisée en ce que ladite pièce d'inviolabilité se présente sous la forme d'une ceinture (6) entourant ledit fond (2) et reliée à ce dernier par lesdites pattes cassables (11),
en ce que les moyens d'encliquetage comportent, d'une part, des épaulements (15) formés sur la paroi latérale (4) dudit couvercle (3) et s'étendant vers l'extérieur, et , d'autre part, des parois de butée (16) prévues sur ladite ceinture (6), s'étendant vers l'intérieur de ladite boite (1) et coopérant avec lesdits épaulements (15), et
en ce que le bord inférieur (5) de la paroi latérale (4) du couvercle (3) repose sur lesdites pattes (11), lesdites pattes (11) étant susceptibles d'être cassées en appliquant une force prédéterminée sur ledit couvercle (3).

7. Boîte selon l'une quelconque des revendications 1 à 6, caractérisée en ce que ledit fond (2) et ledit couvercle (3) sont réalisés par moulage d'une matière plastique.

8. Boîte selon la revendication 7, caractérisée en ce que le couvercle (3) est réalisé en une matière plastique transparente.
